# EUROPÄISCHE PATENTSCHRIFT

(11) **EP 4 616 116 B1**
(45) Veröffentlichungstag und Bekanntmachung des Hinweises auf die Patenterteilung: **14.01.2026**
(21) Anmeldenummer: 25701970.3
(22) Anmeldetag: 27.01.2025
(51) Int. Cl.: F21V 14/06, F21V 5/04, F21V 17/16, F21V 31/00, G08B 7/06, F21S 9/02, F21S 8/04, F21V 5/08, F21W 111/00, F21Y 115/10

(54) **LEUCHTE MIT EINER AN EINEM GEHÄUSE ANGEORDNETEN LINSE ODER ABDECKUNG**
LUMINAIRE COMPRISING A LENS OR COVER ARRANGED ON A HOUSING
LUMINAIRE COMPRENANT UNE LENTILLE OU UN COUVERCLE DISPOSÉ SUR UN BOÎTIER

(30) Priorität: 29.01.2024 DE 102024102376
(43) Veröffentlichungstag der Anmeldung: 17.09.2025
(73) Patentinhaber: Zumtobel Lighting GmbH, 6850 Dornbirn (AT)
(72) Erfinder: SPIEGEL, Michael, 6851Dornbirn (AT); FEURLE, Helmut, 6851 Dornbirn (AT)
(74) Vertreter: Thun, Clemens
(86) Internationale Anmeldenummer: PCT/EP2025/051935
(87) Internationale Veröffentlichungsnummer: WO 2025/162862

(56) Entgegenhaltungen:
- DE-A1- 102011 082 844
- US-A1- 2008 002 411
- US-A1- 2019 120 458

## Beschreibung

Die vorliegende Erfindung betrifft eine Leuchte, welche zumindest eine Linse oder Abdeckung aufweist, die an einem Gehäuse der Leuchte oder einem Gehäuseteil der Leuchte angeordnet ist. Insbesondere betrifft die Erfindung eine Rettungsleuchte, welche ein Leuchtmittel sowie eine Notlichtlinse aufweist, die dazu vorgesehen ist, das von dem Leuchtmittel abgegebene Licht gerichtet in einen bestimmten Bereich abzugeben, um einen Rettungsweg zu beleuchten. Ein besonderes bevorzugtes Anwendungsbeispiel der Erfindung stellt eine sogenannte Rettungszeichenleuchte dar, welche ergänzend auch eine Rettungswegbeleuchtungsfunktion aufweist.

Die zuverlässige Beleuchtung von Rettungswegen spielt eine zentrale Rolle in Sicherheitskonzepten für Gebäude, da eine derartige Beleuchtung Voraussetzung dafür ist, dass im Notfall eine sichere Evakuierung gewährleistet werden kann. Eine klare Beleuchtung erleichtert die Orientierung und ermöglicht es Personen schnell und sicher den kürzesten Weg zu den Ausgängen zu finden, selbst bei Stromausfällen oder Rauchentwicklung. Oftmals wird deshalb eine entsprechende Rettungswegbeleuchtung mit der grafischen Darstellung der Richtung eines Rettungswegs kombiniert, weshalb eine derartige Rettungswegbeleuchtung insbesondere in sogenannten Rettungszeichenleuchten zum Einsatz kommt.

Die in eine bestimmte Richtung weisende Beleuchtung wird dabei üblicherweise mithilfe entsprechend ausgebildeter Linsen realisiert, die das Licht eines ihm zugeordneten Leuchtmittels gezielt in eine bestimmte Richtung umlenken. Die Notlichtlinse wird dabei an bzw. in der Wand eines entsprechenden Leuchtengehäuses angeordnet und derart ausgerichtet, dass die Abgabe des Lichts, welches von dem in dem Leuchtengehäuses angeordneten Leuchtmittels erzeugt wird, in die gewünschte Richtung erfolgt. Da je nach Anwendungsgebiet und Montagesituation die Ausrichtung der Notlichtlinse in eine bestimmte Richtung erfolgen muss, ist oftmals vorgesehen, diese derart auszugestalten, dass sie noch im an dem Gehäuse befestigten Zustand in eine gewünschte Richtung gedreht werden kann.

Aus dem Stand der Technik ist eine Leuchte mit einer derartigen Notlichtlinse bekannt, welche mit ihrem Lichteinkoppelbereich in einer Aufnahmeöffnung in einem Leuchtengehäuses aufgenommen ist, wobei innerhalb des Gehäuses dann ein Leuchtmittel positioniert ist, welches der Notlichtlinse zugeordnet ist. Die Notlichtlinse ist in diesem Fall mittels Rastelementen rastend an dem Leuchtengehäuse gehalten, wobei ein flanschartiger Abschnitt der Linse von der Außenseite her in Anlage mit dem Leuchtengehäuse steht. Eine derartige Anordnung ist beispielsweise in der DE 10 2011 082 844 A1 beschrieben. Zwischen dem Leuchtengehäuse und dem flanschartigen Abschnitt der Notlichtlinse ist oftmals ein ringartiges Dichtelement vorgesehen, wobei aufgrund der verrasteten Halterung der Notlichtlinse mit dem Gehäuse diese in Richtung des Dichtelements gedrückt ist, so dass eine einfache Abdichtung zwischen Leuchtengehäuse und Notlichtlinse vorliegt. Insbesondere kann auf diese Weise senkrecht auf die Außenseite der Leuchte und damit auf die Notlichtlinse auftreffendendes Sprühwasser von einem Eindringen in das Leuchtengehäuse abgehalten werden.

Diese bekannte Implementierung ermöglicht also zu einem gewissen Grad, die Rettungsleuchte vor dem Eindringen von Spritzwasser zu schützen. Allerdings hat sich herausgestellt, dass die aus dem Stand der Technik bekannte Lösung nur unzureichend die Leuchte vor einem schräg oder waagrecht auftreffenden Wasserstrahl schützt, da hierbei der Anpressdruck der Notlichtlinse und des Dichtelements nicht ausreichend groß ist, um Wasser vor einem Eindringen abzuhalten. Dies ist insbesondere im Hinblick auf eine gewünschte bessere IP-Klassifizierung der Leuchte relevant, da eine höhere IP-Klassifizierung einer besser abgedichteten Leuchte entspricht und diese somit vielseitiger und flexibler eingesetzt werden kann.

Die US 2019/0120458 A1 beschreibt eine Leuchte, bei der ein rotationssymmetrischer Glaskörper in einem Aufnahmeelement mit Hilfe eines elastischen Elements gehalten wird, wobei das Aufnahmeelement eine sich konisch verjüngende Aufnahmeöffnung aufweist. Ferner beschreibt die US 2008/002411 A1 ein sog. Downlight mit einem topfartigen Reflektor, dessen Position mit Hilfe eines O-Rings festgelegt wird, der wahlweise in verschiedene äußere Einschnürungen des Reflektors einschnappen kann.

Der vorliegenden Erfindung liegt die Aufgabenstellung zugrunde, eine neuartige Lösung anzugeben, die es ermöglicht, eine Linse zuverlässig und abgedichtet in der Gehäusewand einer Leuchte anzuordnen. Besonders bevorzugt soll eine Rettungsleuchte verbessert gegen das Eindringen von Feuchtigkeit geschützt werden, wobei trotz allem die oben erwähnte Verstellbarkeit der Notlichtlinse gewährleistet ist, um Rettungswege unabhängig von der konkreten Montagesituation der Leuchte zuverlässig ausleuchten zu können.

Die Aufgabe wird gemäß der vorliegenden Erfindung durch eine Leuchte, welche die Merkmale des Anspruchs 1 aufweist, gelöst. Vorteilhafte Weiterbildungen der Erfindung sind Gegenstand der abhängigen Ansprüche.

Gemäß der vorliegenden Erfindung ist vorgesehen, zum Abdichten des Leuchtengehäuses im Hinblick auf die Linse einen O-Ring zu verwenden, wobei die hierfür vorgesehene Dichtsituation derart ausgeführt ist, dass beim Einsetzen bzw. Eindrücken der Linse in eine entsprechende Aufnahme des Gehäuses bzw. Gehäuseelements der O-Ring über einen Totpunkt am Außenumfang des Linsenkörpers rollt und dann die Linse klemmend in der Aufnahme gegen ein Herausfallen sichert. Zum Einsetzen der Linse muss in diesem Fall der O-Ring also zunächst in einer Ausgangsposition vor dem Totpunkt an der Linse platziert werden, wobei aufgrund der Ausgestaltung der Linse dann sich dieser im Rahmen des Einsetzens der Linse in das Gehäuse oder Gehäuseelement in die gewünschte Montageposition abrollt. Anschließend verbleibt die Linse allein aufgrund der Reibkraft des gequetschten O-Rings in dem Gehäuse. Sie ist allerdings mit einem gewissen Kraftaufwand nach wie vor drehbar, sodass - sofern gewünscht - die Lichtabgabe z.B. für eine Rettungswegbeleuchtung in eine gewünschte Richtung ausgerichtet werden kann.

Ferner besteht nach wie vor die Möglichkeit des Auswechselns der Linse, wobei beim Entnehmen aus dem Gehäuse oder Gehäuseelement der O-Ring wiederum über den Totpunkt abrollt und in seine Ausgangsposition zurückkehrt.

Dabei ist das erfindungsgemäße Konzept im Übrigen auch nicht auf die lösbare Anordnung von Linsen an einem Leuchtengehäuse beschränkt, sondern kann in vielseitiger Weise genutzt werden. So kann entsprechend der erfindungsgemäßen Lösung beispielsweise auch die lösbare Anordnung eines Abdeckungselements an einem Leuchtengehäuse erfolgen, welches im Bedarfsfall einen Zugriff auf innerhalb des Gehäuses angeordnete Komponenten ermöglicht. Beispielsweise kann also mit Hilfe der vorliegenden Erfindung auch eine das Gehäuse dichtend verschließbare Abdeckung bereitgestellt werden, deren Entfernen einen Zugriff auf ein innerhalb des Gehäuses angeordnetes Wartungs- oder Konfigurationselement, beispielsweise auf eine Sicherung, eine Batterie oder einen Schalter zum Einstellen von Parametern erlaubt.

Gemäß der vorliegenden Erfindung wird also eine Leuchte vorgeschlagen, welche aufweist:
a) ein Gehäuse oder Gehäuseelement, welches eine Aufnahmeöffnung zur Aufnahme zumindest eines Teils einer Linse oder einer Abdeckung aufweist;
b) eine an der Aufnahmeöffnung befestigbare Linse oder Abdeckung;

- wobei die Aufnahmeöffnung des Gehäuses bzw. Gehäuseelements einen hohlzylinderartigen Aufnahmebereich bildet, in dem im montierten Zustand der Linse oder Abdeckung ein rotationssymmetrischer Lagerungsbereich der Linse oder Abdeckung drehbar positioniert ist,
- wobei am Außenumfang des Lagerungsbereichs der Linse oder Abdeckung eine umlaufende Dichtung in Form eines O-Rings angeordnet ist, welche zwischen dem Gehäuse bzw. Gehäuseelement und der Linse oder Abdeckung wirksam ist,
- wobei der Lagerungsbereich der Linse oder Abdeckung eine erste umlaufende Nut oder Einschnürung zur Aufnahme des O-Rings in einer Ausgangsposition sowie axial versetzt dazu eine zweite umlaufende Nute oder Einschnürung zur Aufnahme des O-Rings in einer Montageposition aufweist,
- wobei die erste und zweite umlaufende Nut oder Einschnürung durch eine einen Totpunkt definierende Erhebung voneinander getrennt sind und sich der O-Ring beim Einsetzen der Linse oder Abdeckung in den Aufnahmebereich von der ersten umlaufenden Nut oder Einschnürung über den Totpunkt in die zweite umlaufende Nut oder Einschnürung abrollt.

Der Vorteil der erfindungsgemäßen Lösung besteht darin, dass in sehr einfacher Weise eine abgedichtete Anordnung der Linse oder Abdeckung in dem Leuchtengehäuse erzielt werden kann, sodass in diesem Bereich das Gehäuse ausreichend gut gegen das Eindringen von Staub und/oder Feuchtigkeit geschützt ist und damit die Anforderungen an eine sogenannte höhere Schutzart erfüllt sind. Aufgrund der speziellen Ausgestaltung der Linse oder Abdeckung ist ermöglicht, dass diese und auch das Leuchtengehäuse bzw. das die Linse oder Abdeckung haltende Leuchtengehäuseteil sehr einfach und zuverlässig im Rahmen eines Spritzgießverfahrens hergestellt werden können und somit auch der Aufwand und die Herstellungskosten reduziert werden.

Vorzugsweise ist vorgesehen, dass die Erhebung eine von der ersten umlaufenden Nut oder Einschnürung zu dem Totpunkt führende Rampe bildet, über welche das Abrollen des O-Rings im Rahmen des Einsetzens der Linse oder Abdeckung in das Gehäuse oder Gehäuseelement erleichtert wird. Da wie oben bereits erwähnt auch ein späteres Entnehmen der Linse oder Abdeckung wieder möglich sein soll und sich in diesem Fall der O-Ring wieder in die Ausgangsposition zurückbewegen sollte, ist ferner besonders bevorzugt vorgesehen, dass die Erhebung zusätzlich auch eine von der zweiten umlaufenden Nut oder Einschnürung zu dem Totpunkt führende weitere Rampe bildet, wobei allerdings vorzugsweise diese weitere Rampe steiler ausgeführt ist als die von der ersten umlaufenden Nut oder Einschnürung zu dem Totpunkt führende erste Rampe. Das Abrollen von der Ausgangsposition in die Montageposition soll also leichter erfolgen, während hingegen ein Entfernen der Linse oder Abdeckung von dem Gehäuse oder Gehäuseelement lediglich mit einem erhöhten Kraftaufwand möglich sein soll.

Um das erfindungsgemäße Abrollen des O-Rings während der Montage der Linse oder Abdeckung oder der Entnahme der Linse oder Abdeckung zu unterstützen, kann vorzugsweise vorgesehen sein, dass der Aufnahmebereich des Gehäuses bzw. des Gehäuseelements an einer Umfangswand der Aufnahmeöffnung einen nach innen ragenden kleinen Vorsprung oder Steg aufweist, der das Abrollen entlang des Lagerungsbereichs der Linse oder Abdeckung zwischen den beiden Nuten entsprechend unterstützt.

Die zwischen der Linse oder Abdeckung und dem Gehäuse wirksame Dichtung ist wie bereits erwähnt allein für die zuverlässige Halterung der Linse oder Abdeckung in dem Gehäuse oder Gehäuseteil verantwortlich. Sie übt dabei auch eine gewisse Reibkraft auf, durch die verhindert wird, dass die Linse oder Abdeckung ohne großen Kraftaufwand gedreht werden kann. Idealerweise ist diese Reibkraft sogar derart groß, dass ein einfaches Greifen und Verdrehen der Linse oder Abdeckung nicht möglich ist, sondern stattdessen die Nutzung eines entsprechenden Werkzeugs erforderlich ist. Dementsprechend kann vorgesehen sein, dass an einem über das Gehäuseelement nach außen überstehenden Bereich der Linse oder Abdeckung ein oder mehrere Einbuchtungen ausgebildet sind, welche ein Drehen der in das Gehäuseelement eingesetzten Linse oder Abdeckung und/oder ein Entnehmen der Linse oder Abdeckung lediglich mithilfe eines geeigneten Werkzeugs ermöglichen, wobei diese Einbuchtungen vorzugsweise schlitzartig ausgebildet sind. Mithilfe entsprechender Schraubenzieher kann dann also die Linse oder Abdeckung verdreht und/oder aus dem Gehäuse entfernt werden, so dass sichergestellt ist, dass diese dauerhaft in der gewünschten Position und Ausrichtung verbleibt. Der überstehende Bereich der Linse oder Abdeckung kann hierbei einen Kragen aufweisen, wobei zumindest ein Teil der Einbuchtungen vorzugsweise am Außenumfang des Kragens ausgebildet sind.

Das erfindungsgemäße Konzept ist für alle Arten von Leuchten anwendbar, bei denen ein oder mehrere Linsen in zuverlässiger Weise abgedichtet in der Wand des Gehäuses oder eines Gehäuseteils der Leuchte angeordnet werden sollen. Besonders bevorzugt stellt hierbei die Leuchte eine sog. Rettungsleuchte dar, die zur Rettungswegbeleuchtung genutzt wird und bei der die Linse(n) dazu genutzt werden, Licht in Richtung eines zu beleuchtenden Rettungswegs abzugeben. Insbesondere können hierbei die Linse(n) derart ausgeführt sein, dass das Licht asymmetrisch in eine bestimmte Abstrahlrichtung abgegeben wird.

Wie bereits erwähnt wird die Beleuchtung eines Rettungswegs ferner oftmals auch mit der grafischen Darstellung der Richtung des Rettungswegs kombiniert. Gemäß einer nochmals besonders bevorzugten Ausführungsform der vorliegenden Erfindung handelt es sich also bei der Rettungsleuchte um eine Rettungszeichenleuchte, welche zusätzlich zu dem Leuchtmittel für die Rettungswegbeleuchtung noch weitere Leuchtmittel aufweist, mit deren Hilfe ein Rettungswegsymbol beleuchtet dargestellt wird. Es kann sich hierbei insbesondere um eine Rettungszeichenleuchte basierend auf der bekannten Lichtleitertechnologie handeln. D. h. die Leuchte weist vorzugsweise ein Lichtleiterelement auf, welches einen plattenförmigen Lichtleiter bildet, in den das Licht der zusätzlichen Leuchtmittel eingekoppelt wird, wobei an zumindest einer Flachseite des Lichtleiters ein Piktogrammelement angeordnet und der Lichtleiter dazu ausgebildet ist, das eingekoppelte Licht zu verteilen und über die Flachseite verteilt abzugeben, um das Piktogrammelement zu beleuchten. Die zur Beleuchtung des Rettungswegs vorgesehene Notlichtlinse ist hierbei vorzugsweise an einer Halterung für den Lichtleiter seitlich neben diesem angeordnet.

Das angesprochene Lichtleiterelement kann dabei zusätzlich auch einen Teil des Gehäuses oder eine Abdeckung für das Gehäuse der Leuchte bilden, wobei vorzugsweise das Lichtleiterelement das Gehäuseelement bildet, an dem die Notlichtlinse angeordnet ist. Es ergibt sich hierdurch ein sehr einfacher Aufbau der Rettungszeichenleuchte, bei der trotz allem die grafische Darstellung eines Rettungswegs effizient mit einer Beleuchtung des Rettungswegs kombiniert wird und darüber hinaus zuverlässig eine Abdichtung des Leuchtengehäuses erzielt wird. Insbesondere ist gewährleistet, dass die Leuchte auf diesem Wege auch die Anforderung an eine höhere Schutzklasse (IP-Klasse) erfüllt.

Selbstverständlich kann die erfindungsgemäße Leuchte auch mehrere Linsen mit zugehörigen Leuchtmitteln aufweisen. Für den Fall, dass es sich um eine Rettungszeichenleuchte wie oben erwähnt mit einem Lichtleiter handelt, ist die Verwendung von mehreren Notlichtlinsen besonders sinnvoll, da unabhängig von der jeweiligen Montagesituation zumindest eine der zur Verfügung stehenden Notlichtlinsen für eine effiziente Beleuchtung eines Rettungswegs genutzt werden kann.

Gemäß einer anderen Weiterbildung kann ferner vorgesehen sein, dass die Leuchte ein in dem Gehäuse angeordnetes Sensorelement aufweist, welches im Bereich der Aufnahmeöffnung positioniert ist. Bei diesem Sensorelement kann es sich insbesondere um einen Kamerasensor oder einen PIR-Sensor handeln, wobei die in der erfindungsgemäßen Weise befestigte Linse dann als Optik für das Sensorelement dient. Ferner kann vorgesehen sein, dass in dem Gehäuse ein Wartungs- oder Konfigurationselement, beispielsweise eine Sicherung, eine Batterie, ein Schalter zum Einstellen von Parametern oder ein Speicher (z.B. in Form einer Speicherkarte) angeordnet ist, wobei das Wartungs- oder Konfigurationselement über die mit der Abdeckung verschlossene Aufnahmeöffnung zugänglich ist, um z.B. Wartungsarbeiten durchzuführen, Daten auszulesen oder ein Update durchzuführen. Schließlich könnte es sich bei dem durch die erfindungsgemäße Abdeckung abgesicherten Element auch um ein Kommunikationsmodul, beispielsweise eine NFC-Antenne oder ein Bluetooth-Modul handeln, welches ebenfalls im Bedarfsfall zugänglich sein soll.

Nachfolgend soll die Erfindung anhand der beiliegenden Zeichnung näher erläutert werden. Es zeigen:
- Figur 1: ein besonders bevorzugtes Anwendungsbeispiel der vorliegenden Erfindung in Form einer Rettungszeichenleuchte, welche gemäß der vorliegenden Erfindung ausgebildet ist und bei der somit Notlichtlinsen zur Rettungswegbeleuchtung gemäß der erfindungsgemäßen Lösung an einem Leuchtengehäuse angeordnet sind;
- Figur 2: eine Ansicht der Unterseite der Rettungszeichenleuchte von Figur 1;
- Figur 3: die Ansicht eines Lichtleiterelements, welches der erfindungsgemäßen Halterung der Notlichtlinse dient;
- Figur 4: eine vergrößerte Ansicht des Lichtleiterelements mit entsprechenden Aufnahmen für zwei Notlichtlinsen;
- Figur 5: eine Ansicht des Lichtleiterelements von der Oberseite her;
- Figuren 6 und 7: perspektivische Ansichten einer erfindungsgemäßen Linse, wobei sich der O-Ring in der Montageposition befindet.
- Figur 8: eine Schnittdarstellung der an das Lichtleiterelement angesetzten Notlichtlinse vor deren Montage;
- Figuren 9a und: 10a seitliche Ansichten der Notlichtlinse, wobei sich der O-Ring in Ausgangsposition bzw. Montageposition befindet;
- Figuren 9b und: 10b Schnittdarstellungen der an dem Lichtleiterelement angesetzten bzw. in das Lichtleiterelement eingesetzten Notlichtlinse;
- Figuren 9c und 10c: jeweils vergrößerte Darstellungen von Teilbereichen der Figuren 9b und 10b;
- Figur 11: ein weiteres Ausführungsbeispiel einer erfindungsgemäßen Leuchte, bei der mit Hilfe einer lösbar befestigten Abdeckung Zugang zu einem darunterliegenden Funktionsteil erhalten werden kann;
- Figuren 12 bis 14: einer weiteres Ausführungsbeispiel, bei dem mit Hilfe entsprechender Abdeckungen fertigungsbedingte Öffnungen eines Leuchtengehäuses lösbar und abgedichtet verschlossen werden.

Die Figuren 1 und 2 zeigen zwei Ansichten einer allgemein mit dem Bezugszeichen 100 versehenen erfindungsgemäß ausgeführten Rettungszeichenleuchte, also einer Rettungszeichenleuchte, bei der mit Hilfe eines beleuchteten Piktogramms die Richtung eines Rettungswegs angezeigt und gleichzeitig der Rettungsweg auch mit ergänzenden Leuchtmitteln gezielt ausgeleuchtet wird. Darauf hinzuweisen ist allerdings, dass das erfindungsgemäße Konzept zur optimierten Halterung zumindest einer Linse auch bei anderen Leuchtentypen zum Einsatz kommen kann. Grundsätzlich ist die erfindungsgemäße Lösung immer dann einsetzbar, wenn Linsen an der Gehäusewand einer Leuchte abgedichtet angeordnet, idealerweise drehbar angeordnet werden sollen. Somit kann die erfindungsgemäße Lösung beispielsweise auch bei Steh-, Decken-, abgehängten oder Einbauleuchten zum Einsatz kommen, die nicht zwingend zur Beleuchtung von Rettungswegen genutzt werden, auch wenn nachfolgend die Erfindung insbesondere mit Bezug auf die dargestellte Rettungszeichenleuchte erläutert wird. Wie ferner nachfolgend noch erläutert wird, kann in vergleichbarer Weise auch eine Abdeckung lösbar an einem Leuchtengehäuse befestigt sein, über die dann Zugriff auf innerhalb der Leuchte sich befindende Komponenten erhalten werden kann.

Beim dargestellten Ausführungsbeispiel erfolgt also die beleuchtete Anzeige der Richtung des Rettungswegs mit Hilfe eines Piktogrammelements 90, welches an einer Flachseite eines nachfolgend noch näher beschriebenen plattenförmigen Lichtleiters angeordnet ist. In diesen Lichtleiter wird von einer Schmalseite her Licht eingekoppelt, welches dann in bekannter Weise über Mehrfachreflexionen möglichst gleichmäßig über die gesamte Fläche hinweg verteilt und dann über diejenige Flachseite, an der sich das Piktogrammelement 90 befindet, abgegeben wird. In der Regel wird hierbei das Piktogrammelement 90 durch eine Folie oder ein dünnes plattenartiges Teil gebildet, welches an der Außenseite eines sog. Lichtleiterelements 10 angeordnet und dort in geeigneter Weise befestigt ist. Dieser Aspekt spielt allerdings für die vorliegende Erfindung eine eher untergeordnete Rolle und die Realisierung des Piktogramms sowie dessen Anordnung an dem Lichtleiterelement 10 könnte in unterschiedlicher Weise erfolgen. Auch ein unmittelbares Bedrucken des Lichtleiters wäre grundsätzlich denkbar.

Das in das Lichtleiterelement 10 eingekoppelte Licht stammt im vorliegenden Fall von länglichen Leuchtmitteln, welche bspw. durch eine linienartige Anordnung von LEDs gebildet sein können, die innerhalb des Gehäuses 60 der Leuchte 100 angeordnet sind. Die Positionierung der LEDs ist dabei derart, dass das Licht möglichst effizient, also vollständig in das Lichtleiterelement 10 eingekoppelt und dann über dessen Flachseite abgegeben wird. Hierzu kann das Lichtleiterelement 10 im Bereich des Piktogramms 90 entsprechende Auskoppelstrukturen aufweisen, welche auftreffende Lichtstrahlen nicht mehr totalreflektieren, sondern derart umlenken, dass sie das Lichtleiterelement 10 verlassen können. Die Positionierung dieser Auskoppelstrukturen hängt dabei davon ab, ob auf einer oder auf beiden Seiten des Lichtleiterelements 10 entsprechende Piktogramme 90 angeordnet werden.

Innerhalb des Gehäuses 60, welches sich entlang der durch die LED-Leuchtmittel definierten Längsachse L erstreckt, sind nicht nur die Leuchtmittel angeordnet. Zusätzlich befinden sich innerhalb des Gehäuses 60 auch weitere elektronische Komponenten zum Betreiben sowie zur Energieversorgung der Leuchtmittel. Es kann sich insbesondere um einen entsprechend ausgebildeten Konverter handeln, der die bevorzugt verwendeten LEDs mit einer für deren Betrieb geeigneten Spannung versorgt. Auch Notstromversorgungsmittel in Form von Batterien oder Akkumulatoren können innerhalb des quaderartigen Gehäuses 60 angeordnet sein, welches dann bspw. an einer Decke oder einem anderen geeigneten Trägerelement befestigt wird.

Das bereits angesprochene Lichtleiterelement 10 ist isoliert in Figur 3 dargestellt. Es handelt sich hierbei vorzugsweise um ein einstückiges Bauteil, welches neben der Weiterleitung und flächigen Abgabe des von den LED-Leuchtmitteln abgegebenen Lichts noch weitere Funktionen erfüllt. Hierfür besteht das Lichtleiterelement 10 im Wesentlichen aus drei Bereichen bzw. Abschnitten, nämlich einem Lichteinkoppelabschnitt 15, einem Lichtleiterabschnitt 20 sowie einer Abdeckung 25. Alle drei Teilbereiche sind vorzugsweise integral zu einem einstückigen Bauteil verbunden, welches insbesondere im Spritzgussverfahren hergestellt wird. Grundsätzlich wäre es denkbar, dass die drei Teilbereiche aus unterschiedlichen Materialien bestehen, bspw. die nachfolgend noch näher erläuterte Abdeckung 25 aus einem lichtundurchlässigen Material besteht. In der Regel wird allerdings das erfindungsgemäße Lichtleiterelement 10 durchgängig aus dem gleichen, vorzugsweisen klaren Kunststoffmaterial bestehen, wobei sich hierfür insbesondere PMMA oder PC anbieten.

Die Aufgabe des Lichteinkoppelabschnitts 15 besteht dabei darin, das von den LED-Leuchtmitteln abgegebene Licht möglichst vollständig aufzunehmen und weiterzuleiten. Der stegartig ausgeführte Lichteinkoppelabschnitt 15 weist hierbei an seiner Oberseite eine schmale Stirnfläche 16 auf, welche den LEDs zugewandt und derart positioniert ist, dass deren Licht möglichst ohne Verluste in den Lichteinkoppelabschnitt 15 eintreten kann. Ggf. kann hierbei die Stirnfläche 16 auch auf die LEDs abgestimmte Zusatzstrukturen wie Linsen oder dergleichen aufweisen, um hierdurch die Effizienz der Lichteinkopplung weiter zu verbessern.

Für die eigentliche Lichtabgabe, also die Beleuchtung des Piktogramms 90 verantwortlich ist der dem Lichteinkoppelabschnitt 15 nachfolgende Lichtleiterabschnitt 20, der in bekannter Weise als klassischer flächiger Lichtleiter ausgeführt ist. Der Lichtleiterabschnitt 20 ist somit plattenförmig ausgebildet, derart, dass Licht möglichst mehrmals intern totalreflektiert und auf diese Weise weitergeleitet und gleichmäßig innerhalb des Lichtleiterabschnitts 20 verteilt wird. Über die bereits erwähnten Lichtauskoppelstrukturen kann dann das Licht entsprechend gleichmäßig über eine oder über beide Flachseiten 21 des Lichtleiterabschnitts 20 ausgegeben werden.

An den Übergangsbereich zwischen Lichteinkoppelabschnitt 15 und Lichtleiterabschnitt 20 grenzt schließlich noch der dritte Bereich des Lichtleiterelements 10 an, nämlich die Abdeckung 25. Über die zuvor beschriebenen lichttechnischen Aufgaben hinausgehend bildet nämlich das Lichtleiterelement 10 gleichzeitig auch noch einen Teil des Gehäuses der Leuchte 100. Genaugenommen dient die Abdeckung 25 des Lichtleiterelements 10 dazu, die offene Unterseite des eigentlichen Gehäuses 60 der Leuchte 100 zu verschließen. Angrenzend an den Lichteinkoppelabschnitt 15 und den Lichtleiterabschnitt 20 bildet also die Abdeckung 25 zunächst einen senkrecht dazu ausgerichteten Abdeckungsbereich 26, der im an dem Gehäuse 60 montierten Zustand des Lichtleiterelements 10 die Gehäuseunterseite bildet. Die Abmessungen dieses Abdeckungsbereichs 26 entsprechen also den Abmessungen des weiteren Gehäuses 60, wobei auch hier eine möglichst dichte Verbindung zwischen Abdeckung 25 und Gehäuse 60 gewünscht ist. Hierfür ist umlaufend am Rand des Abdeckungsbereichs 26 ein vertikal verlaufender Steg 28 ausgebildet, der im an dem Gehäuse 60 montieren Zustand in einen korrespondierenden Ringkanal des Gehäuses 60 eingreift (siehe hierzu beispielsweise Figur 8). In diesem kann insbesondere eine Dichtung positioniert sein, in welche das obere Ende des Stegs 28 eintaucht, sodass im Übergangsbereich zwischen Gehäuse 60 und Abdeckung 25 eine äußerst effiziente Verbindung erzielt wird, die das Eindringen von Staub, insbesondere jedoch auch von Feuchtigkeit und Spritzwasser verhindert. An der Abdeckung 25 können hierbei auch entsprechende Rast- oder Klemmelemente ausgebildet sein, mit deren Hilfe die Befestigung des Lichtleiterelements 10 an dem Leuchtengehäuse 60 erfolgt.

Zusätzlich dient die Abdeckung 25 allerdings auch der Halterung der für die Rettungswegbeleuchtung genutzten Notlichtlinsen 40. Diese sind im horizontalen Abdeckungsbereich 26 seitlich neben dem zentral verlaufenden Lichtleiterabschnitt 20 angeordnet und in bekannter Weise derart ausgeführt, dass sie Licht gezielt gerichtet in eine bestimmte Richtung abstrahlen, um bspw. einen unterhalb bzw. schräg unterhalb der Leuchte 100 verlaufenden Rettungsweg auszuleuchten. Im Inneren des Leuchtengehäuses 60 sind hierfür ergänzend neben den bereits erwähnten ersten Leuchtmitteln zur Beleuchtung des Piktogramms 90 weitere Leuchtmittel angeordnet, die den Notlichtlinsen 40 zugeordnet sind und wahlweise aktiviert werden können, um mit Hilfe einer ihr zugeordneten Notlichtlinse 40 einen Rettungsweg zu beleuchten.

Wie hierbei insbesondere anhand von Figur 2 erkennbar ist, weist der horizontale Abdeckungsabschnitt 26 der Abdeckung 25 insgesamt drei Aufnahmen 30 zur Halterung zugehöriger Notlichtlinsen 40 auf, wobei in Figur 2 die beiden oberen Aufnahmen 30 mit Notlichtlinsen 40 bestückt sind, die untere Aufnahme 30, deren Ausgestaltung nachfolgend noch näher beschrieben wird, ohne zugehörige Linse 40 dargestellt ist. Anzumerken ist, dass während des späteren Betriebs der Leuchte 100 alle drei Aufnahmen 30 mit entsprechenden Notlichtlinsen 40 bestückt sein werden, allerdings zur eigentlichen Beleuchtung des Rettungswegs dann nicht zwingend alle Notlichtlinsen 40 gleichzeitig genutzt werden müssen. Die dargestellte Anordnung der drei Aufnahmen 30 deckt in Verbindung damit, dass das Lichtleiterelement 10 auch um 180° verdreht an dem Leuchtengehäuse 60 angeordnet und ferner die Notlichtlinsen 40 wie nachfolgend näher erläutert variabel verdreht werden können, alle denkbaren Situationen ab, sodass abhängig von der Montagesituation der Leuchte 100 und dem Verlauf des Rettungswegs auch lediglich ein Teil der zugehörigen Leuchtmittel bei entsprechender Ausrichtung der zugehörigen Notlichtlinse(n) 40 genutzt werden kann.

Grundsätzlich könnten allerdings an der Abdeckung 25 auch vier Aufnahmen für Notlichtlinsen 40 oder lediglich zwei diagonal einander gegenüberliegend positionierte Aufnahmen 30 vorgesehen sein. Für die vorliegende Erfindung spielt dies eine eher untergeordnete Rolle, da diese sich in erster Linie mit der Aufgabe beschäftigt, die Linsen 40 an den zugehörigen Aufnahmen 30 zuverlässig zu befestigen, derart, dass diese in gewünschter Weise ausgerichtet werden können und dennoch dauerhaft eine zuverlässige Abdichtung zwischen der Notlichtlinse 40 und dem Gehäuse 60 bzw. der Abdeckung 25 für das Gehäuse 60 erzielt werden kann. Dies soll nachfolgend anhand der weiteren Figuren näher erläutert werden.

Die grundsätzliche Form der Linsen 40 ist dabei am besten in den Figuren 6, 7, 9a und 10a zu erkennen. Hinsichtlich der für die Lichtabgabe verantwortlichen Komponenten gleicht hierbei die erfindungsgemäße Notlichtlinse 40 bereits aus dem Stand der Technik bekannten Notlichtlinsen. Die in den Figuren gezeigt Notlichtlinse 40 weist also zunächst einen Linsenkörper 41 auf, der etwa kegelartig geformt ist und an seinem oberen Ende eine Ausnehmung 42 ausbildet. In diese Ausnehmung 42 ragt das in den Figuren nicht dargestellte Leuchtmittel, welches vorzugsweise durch eine leistungsstarke LED gebildet wird, zumindest teilweise hinein, sodass also die Mantelfläche und die Bodenfläche der Ausnehmung 42 Lichteintrittsflächen des Linsenkörpers 41 darstellen. Die umlaufende Außenwand des kegelartigen Körpers dient dann dazu, auftreffende Lichtstrahlen mittels Totalreflexion nach unten auf den Bereich zur Lichtabgabe zu richten. In diesem Sinne dient der Linsenkörper 41 also primär als Kollimator für das üblicherweise von der LED in einen verhältnismäßig breiten Winkelbereich abgegebene Licht.

Das durch diesen Kollimator zur Unterseite hin gerichtete Licht der LED wird dann über eine Fresnel-artige Struktur 45 abgegeben. Diese sägezahnartig ausgebildete Struktur 45 ist dabei derart mit Flanken versehen, dass die Lichtstrahlen wiederum entsprechend abgelenkt und dann in einer Vorzugsrichtung seitlich schräg nach unten abgestrahlt werden, wie dies in Figur 7 schematisch durch den Pfeil angedeutet ist. In dieser Weise kann also das von dem zugehörigen Leuchtmittel erzeugte Licht stark gerichtet in eine bestimmte Abstrahlrichtung A abgegeben werden, in welcher ein Rettungsweg verläuft, um diesen zu beleuchten.

Um die Fresnel-Struktur 45 umlaufend ist ein Kragen 46 ausgebildet, der in dem Bereich, der der Richtung A der Lichtabgabe entspricht, in reduzierter Höhe ausgeführt ist, sodass hier eine ungestörte Lichtabstrahlung erfolgen kann. Der weitere Bereich dieses Kragens 46 bildet eine umlaufende, etwa teil-zylinderartige Außenwand, welche mit zwei einander gegenüberliegenden, nachfolgend noch näher beschriebenen schlitzförmigen Einbuchtungen 48 versehen ist. Die entsprechende Ausgestaltung des Kragens 46 erleichtert hierbei, die Richtung der Lichtabgabe zu erkennen, um die Notlichtlinse 40 in der gewünschten Ausrichtung an dem Leuchtengehäuse 60 bzw. der Abdeckung 25 anordnen zu können. Ferner wird mit Hilfe des Kragens 46 eine ungewünschte Abgabe von Streulicht in andere Richtungen vermieden.

An der Oberseite des Kragens 46 schließt sich der Lagerungsbereich 50 an, der im an der Abdeckung 25 montierten Zustand der Notlichtlinse 40 in die Aufnahme 30 der Abdeckung 25 eingreift und der Lagerung eines als Dichtung wirkenden O-Rings 5 dient. Die Außenkontur dieses Lagerungsbereichs 50 ist vollkommen rotationssymmetrisch ausgeführt, was zu einer erleichterten Herstellung der Notlichtlinse 40 führt, die beispielsweise im Rahmen eines Spritzgieß-Herstellungsprozesses erfolgen kann. Der Lagerungsbereich 50 bildet hierbei zwei in Axialrichtung der Linse 40 übereinander angeordnete Nuten 51 und 52, deren Ausgestaltung insbesondere den vergrößerten Schnittdarstellungen der Figuren 9c und 10c entnommen werden kann.

Beide Nuten oder Einschnürungen 51, 52 sind durch eine einzelne sägezahnartige Erhebung 53 voneinander getrennt, dessen Spitze einen nachfolgend noch näher erläuterten Totpunkt 55 festlegt. Die Ausgestaltung der Erhebung 53 ist dabei derart, dass ausgehend von der oberen umlaufenden Nut 51 eine erste Rampe gebildet ist und ausgehend von der unteren Nut 52 eine zweite Rampe gebildet ist, deren Steigung steiler ist als diejenige der ersten Rampe. Unterhalb der unteren Nut 52 ist ferner ein flanschartig nach außen weisender umlaufender Vorsprung 58 ausgebildet, der wie nachfolgend noch näher beschrieben als Anschlagelement beim Einsetzen der Notlichtlinse 40 in die Aufnahme 30 der Abdeckung 25 dient.

Hinsichtlich der Aufnahme 30 selbst ist anzumerken, dass diese eine entsprechende kreisartige Aufnahmeöffnung 31 bildet, die von einer ringartigen Umfangswand 32 umschlossen wird. Diese Umfangswand 32 erstreckt sich bevorzugt in den Leuchteninnenraum, könnte allerdings gegebenenfalls auch zur Unterseite über den horizontalen Bereich 26 der Abdeckung 25 überstehen. Am unteren Ende der Umfangswand 32 ist ferner ein lediglich leicht nach innen ragender Vorsprung bzw. Kragen 35 ausgebildet, der das nachfolgend näher beschriebene Abrollen des O-Rings gemäß der erfindungsgemäßen Vorgehensweise unterstützt und ein Herausrutschen der Linse 40 mit dem O-Ring 5 verhindert.

Wie nämlich in Figur 4 angedeutet ist, wird zur Montage einer Notlichtlinse 40 in der Aufnahme 30 der Abdeckung 25 die Linse 40 mit dem sich in der oberen Nut 51 und damit in der Ausgangsposition befindenden O-Ring 5 von der Unterseite her an die Öffnung 31 angesetzt und dann in diese eingedrückt. Dieser Vorgang ist detailliert in den Figuren 9a bis 9c bzw. 10a bis 10c dargestellt, wobei die Figuren 9a bis 9c die Ausgangsposition der Dichtung, also des O-Rings 5 zeigen. Die Figuren 10a bis 10c zeigen die sich ergebende Anordnung bei in der Aufnahme 30 angeordneter Notlichtlinse 40.

Vor dem Eindrücken der Notlichtlinse 40 befindet sich also der O-Ring 5 in der oberen Nut 51. Er steht hierbei über den seitlichen Umfang des oberen Endbereichs der Notlichtlinse 40 leicht über, wie dies in Figur 9c erkennbar ist und gelangt dementsprechend beim Ansetzen der Notlichtlinse 40 an die Abdeckung 25 in Anlage gegen den erwähnten Vorsprung 35.

Wird nunmehr die Notlichtlinse 40 in Pfeilrichtung (siehe Figuren 9b und 9c), also in die Aufnahme 30 hineingedrückt, so rollt sich der O-Ring 5 entlang der ersten Rampe 51 der Erhebung 53 leicht ab, gelangt allerdings bereits in den Aufnahmebereich 30 der Öffnung 31. Dadurch, dass der O-Ring 5 aus einem flexiblen Material besteht, wird er sich leicht komprimieren und kann dementsprechend im Rahmen des weiteren Eindrückens der Notlichtlinse 40 in die Öffnung 31 den Totpunkt 55 überwinden, sodass er in die untere Nut 52 abrollt. Die Linse 40 wird hierbei soweit in die Aufnahmeöffnung 31 eingedrückt bis der untere flanschartige Vorsprung 58 in Anlage gegen die Unterkante des Vorsprungs 35 gelangt, wobei sich dann die in Figur 8 oder in den Figuren 10b und 10c gezeigte Anordnung des O-Rings 5 am Außenumfang der Notlichtlinse 40 ergibt.

Die Anlage des Vorsprungs 58 an der Unterkante der Aufnahme 30 verhindert hierbei ein weiteres Eindrücken der Linse 40 in die Aufnahme 30. Gleichzeitig liegt der O-Ring 5 wie in Figur 10c erkennbar an der Oberseite des Vorsprungs bzw. Kragens 35 an, wodurch sichergestellt ist, dass der flanschartige Vorsprung 58 gegen die Unterseite der Abdeckung 25 gedrückt wird. Diese führt zu einer exakten Positionierung der Linse 40 gegenüber der zugehörigen LED, wodurch eine effiziente Einkopplung des entsprechenden Lichts gewährleistet ist.

Ferner ist die Größe und Flexibilität des O-Rings 5 derart bemessen, dass dieser die steilere untere Rampe der Erhebung 53 und damit den Totpunkt 55 nicht ohne Weiteres, insbesondere nicht aufgrund des Eigengewichts der Linse 40 überwinden kann. Die Notlichtlinse 40 ist in dieser Situation zuverlässig und exakt positioniert in der Aufnahme 30 der Abdeckung 25 gehalten, wobei gleichzeitig eine äußerst zuverlässige Abdichtung der Aufnahmeöffnung 31 vorliegt, durch die das Eindringen von Staub und/oder Feuchtigkeit bzw. Spritzwasser verhindert ist.

Da sowohl die Außenkontur der Notlichtlinse 40 als auch die Umfangswand 32 der Aufnahme 30 rotationssymmetrisch ausgeführt sind, kann die Notlichtlinse 40 offensichtlich in jeder beliebigen Drehstellung in die Aufnahme 30 eingesetzt werden. Das heißt, abhängig von der Montagesituation der Leuchte 100 und dem Verlauf eines zu beleuchtenden Rettungswegs kann die Notlichtlinse 40 in geeigneter Weise orientiert werden, um gezielt Licht in Richtung des Rettungswegs abzugeben und diesen zu beleuchten.

Die angesprochene rotationssymmetrische Ausführung der verschiedenen Komponenten bringt darüber hinaus auch den Vorteil mit sich, dass die Herstellung im Rahmen eines Spritzgieß-Vorgangs verhältnismäßig einfach durchgeführt werden kann, da keine Hinterzüge oder vergleichbare Strukturen vorliegen, die das Entformen nach dem Spritzgießen erschweren würden. Die Flexibilität des O-Rings soll dabei nicht nur die angestrebte Abdichtung der Aufnahmeöffnung 31 der Abdeckung 25 gewährleisten sondern auch sicherstellen, dass die montierte Notlichtlinse 40 dauerhaft in der gewünschten Position und Ausrichtung verbleibt. Das heißt, die durch den O-Ring 5 hervorgerufene Reibung ist derart bemessen, dass ein gewisser Kraftaufwand zum Verdrehen der Notlichtlinse 40 erforderlich ist. Insbesondere sollte ein einfaches Verdrehen durch Greifen des Kragens 46 nicht möglich sein. Hierfür sind stattdessen die am Außenumfang vorgesehenen, bereits zuvor angesprochenen schlitzartigen Einbuchtungen 48 sowie eine weitere, im Bereich der Fresnel-Struktur 45 vorgesehene Einbuchtung 49 (s. hierzu bspw. Fig. 5 bzw. Fig. 7 / 8) verantwortlich. So können diese Einbuchtungen 48 und 49 dazu vorgesehen sein, den Endbereich eines geeigneten Werkzeugs, bspw. eines Schraubenziehers einzuführen und dann mit Hilfe dieses Werkzeugs die Notlichtlinse 40 zu verdrehen bzw. aus der Aufnahme 30 der Abdeckung 25 herauszuhebeln. Dies stellt eine zusätzliche Sicherungsmaßnahme dar, durch die verhindert wird, dass die bereits fertig montierte Notlichtlinse 40 unbeabsichtigt bzw. ohne großen Aufwand zu einem späteren Zeitpunkt aus der gewünschten Ausrichtung herausgedreht wird.

Letztendlich erlaubt also die erfindungsgemäße Lösung, Linsen - z.B. zur gezielten Beleuchtung eines Rettungswegs - in einfacher Weise an einem entsprechenden Gehäuse einer Leuchte bzw. einem Teil eines Leuchtengehäuses abgedichtet zu montieren und in gewünschter Weise auszurichten. Die hierbei erzielbare Abdichtung stellt im Vergleich zu bislang bekannten Lösungen eine deutliche Verbesserung dar, sodass auch in diesem Bereich des Gehäuses dieses zuverlässig gegenüber äußeren Einflüssen geschützt ist.

Das erfindungsgemäße Konzept ist im Übrigen äußerst vielseitig einsetzbar und nicht auf die drehbare Anordnung von Linsen zur variablen Rettungswegbeleuchtung beschränkt.

So könnten in vergleichbarer Weise auch Linsen an einem Leuchtengehäuse angeordnet werden, die nicht dazu dienen, das von Leuchtmitteln abgegebene Licht zu beeinflussen, sondern deren Aufgabe darin besteht, eine Optik für einen innerhalb des Leuchtengehäuses angeordneten Sensor zu bilden. Bspw. wäre es denkbar, dass innerhalb des Leuchtengehäuses ein Sensor, bspw. ein Kamerasensor oder ein PIR-Sensor zum Erkennen der Anwesenheit von Personen vorgesehen ist, wobei sich dieser Sensor dann im Bereich der Aufnahmeöffnung befindet. Die in der oben beschriebenen Weise abgedichtet an der Aufnahmeöffnung lösbar befestigte Linse kann in diesem Fall dann eine Optik für den Sensor darstellen, mit deren Hilfe der von dem Sensor überwachte Bereich festgelegt wird. Auch in diesem Fall wäre die vorzugsweise vorgesehene drehbare Anordnung sinnvoll, um bspw. im Falle eines Bewegungs- bzw. PIR-Sensors durch entsprechendes Ausrichten der die Optik bildenden Linse gezielt den Bereich festzulegen, der durch den Sensor erfasst bzw. überwacht wird. Selbstverständlich könnte allerdings die Linse auch rotationssymmetrisch ausgebildet sein, um einen unterhalb der Leuchte befindlichen Bereich vollständig, also über den gesamten Umfang hinweg zu erfassen.

Ein anderes Anwendungsbeispiel des erfindungsgemäßen Konzepts besteht darin, dass mit Hilfe der oben beschriebenen Lösung eine Abdeckung, insbesondere auch eine lichtundurchlässige Abdeckung lösbar an dem Leuchtengehäuse befestigt ist, um die Aufnahmeöffnung abgedichtet zu verschließen, allerdings die Möglichkeit zu eröffnen, das Gehäuse in diesem Bereich im Bedarfsfall zu öffnen. Im Bereich der Aufnahmeöffnung kann dann innerhalb des Gehäuses ein Wartungs- oder Konfigurationselement bzw. allgemein ein Funktionsteil angeordnet sein, auf das durch Entfernen der Abdeckung Zugriff erhalten wird. Auf diesem Wege würde dann die Möglichkeit bestehen, in einfacher Weise Zugriff auf bspw. eine innerhalb der Leuchte angeordnete Sicherung oder eine Batterie zu erhalten. Auch der Zugriff auf Schalter oder andere Elemente, mit deren Hilfe Betriebsparameter der Leuchte eingestellt und/oder gespeichert werden können (z.B. eine Speicherkarte oder dergleichen), wäre auf diesem Wege möglich, um dann beispielsweise eine Wartung durchzuführen, Daten auszulesen oder ein Update durchzuführen. Auch die Positionierung eines Kommunikationsmoduls, also z.B. einer NFC-Antenne oder eines Bluetooth-Moduls im Bereich der erfindungsgemäßen Abdeckung wäre denkbar.

Diese weitere Anwendungsmöglichkeit ist zunächst in Figur 11 dargestellt, wobei hier vergleichbare Elemente mit den gleichen Bezugszeichen versehen wurden. Das Gehäuse 60 der hier dargestellten Leuchte 100, die wiederum als Rettungszeichenleuchte ausgeführt ist, weist also ebenfalls einen Aufnahmebereich 30 auf, der analog zu dem anhand der Figuren 1 - 10 dargestellten Ausführungsbeispiel eine Aufnahmeöffnung 31 mit einem umlaufenden Wandbereich 32 aufweist.

Diese Aufnahmeöffnung 30 wird in diesem Fall durch eine Abdeckung 70 verschlossen, die an ihrem Umfang wiederum eine umlaufende Dichtung in Form eines O-Rings 5 trägt, wobei insbesondere der Lagerungsbereich 50 der Abdeckung 70 identisch zu dem Lagerungsbereich 50 der zuvor erläuterten Linsen 40 ausgebildet ist. D.h., auch in diesem Fall ist die Kontur des Lagerungsbereichs 50 der Abdeckung 70 derart gewählt, dass beim Einsetzen der Abdeckung 70 in die Aufnahmeöffnung 31 des Leuchtengehäuses 60 der O-Ring 50 sich abwälzt und entsprechend dem in den Figuren 9 und 10 dargestellten Prozess eine abgedichtete Befestigung der Abdeckung 70 an dem Gehäuse 60 erzielt wird.

Die Abdeckung 70 dient nunmehr allerdings nicht der Abgabe eines Lichts, sondern soll den Zugang zu einem darunter, also innerhalb des Gehäuses 60 angeordneten Funktionsteil 75 ermöglichen. Es kann sich wie bereits erwähnt beispielsweise um eine Sicherung oder eine Batterie, allerdings auch um eine anderweitige Komponente, mit deren Hilfe bspw. ein Betriebsparameter der Leuchte 100 eingestellt wird, handeln. Mit Hilfe der lösbar an dem Gehäuse 60 befestigten Abdeckung kann also im Bedarfsfall in einfacher Weise Zugriff auf dieses Funktionsteil 75 erhalten werden, wobei während des Zeitraums, in dem kein Zugriff benötigt wird, mit Hilfe der Abdeckung 70 das Gehäuse 60 zuverlässig und abgedichtet verschlossen wird. Um hierbei im Bedarfsfall das Entnehmen der Abdeckung 70 zu erleichtern, kann analog zu den zuvor beschriebenen Linsen 40 des vorherigen Ausführungsbeispiels eine Öffnung oder Einkerbung vorgesehen sein, welche das Ansetzen eines Werkzeugs zum Aushebeln der Abdeckung 70 aus der am Gehäuse 60 befestigten Position erleichtert. Die Abdeckung kann in diesem Fall aus einem beliebigen Material, insbesondere auch aus einem lichtundurchlässigen Material bestehen.

Ein drittes Ausführungsbeispiel ist schließlich in den Figuren 12 - 14 dargestellt, wobei hier die Leuchte 100 kein Lichtleiterelement, sondern ein vertikal orientiertes, kastenförmiges Gehäuse 65 aufweist, welches wiederum bspw. dazu genutzt werden könnte, Piktogramme beleuchtet darzustellen, um Informationen anzuzeigen, also bspw. die Richtung eines Rettungswegs darzustellen. In diesem Fall sind dann entsprechende - in den Figuren nicht näher gezeigte - Leuchtmittel innerhalb des Gehäuses 65 angeordnet, wobei diese Leuchtmittel dann vorzugsweise derart ausgebildet sind, dass sich großflächig und gleichmäßig Licht über die Seitenwände des Gehäuses 65 abgeben, um beispielsweise hier angeordnete Piktogramm zu hinterleuchten.

Bei dem dargestellten Ausführungsbeispiel ist an der Unterseite des Gehäuses 65 vorgesehen, dass hier drei Öffnungen 67 ausgebildet sind, die fertigungsbedingt erforderlich sein können oder wiederum im Bedarfsfall den Zugriff auf ein darunterliegendes, nicht näher dargestelltes Funktionsteil ermöglichen sollen. Wiederum dienen hierzu entsprechende Abdeckungen 80, die mit Hilfe einer ringförmigen Dichtung in Form eines O-Rings 5 abgedichtet an dem Leuchtengehäuse 65 befestigt werden sollen. Die hierfür genutzten Komponenten sind wiederum identisch ausgeführt. D.h., jede Gehäuseöffnung 67 weist wiederum eine entsprechende Aufnahme 30 auf, die analog zu den beiden vorherigen Ausführungsbeispielen der Figuren 1 - 11 ausgebildet ist, wobei die Abdeckung 80 auch in diesem Fall den rotationsförmigen Lagerungsbereich 50 aufweist, der zur erfindungsgemäßen Lagerung der O-Rings 5 genutzt wird. Neu ist nunmehr, dass sich die kreisförmige Aufnahme 30 ausgehend von einer quadratischen Gehäuseöffnung 67 erstreckt, wie dies in Figur 12 erkennbar ist. In analoger Weise weist die Abdeckung 80 nunmehr eine entsprechend geformte, quadratische Deckplatte 82 auf, von der ausgehend sich dann der Lagerungsbereich 50 erstreckt. Dies ermöglicht es, dass die quadratische Öffnung 67 konturgenau verschlossen werden kann, wie dies in den weiteren Figuren 12 und 13 erkennbar ist. Das Zusammenwirken zwischen Aufnahme 30, Lagerungsbereich 50 und O-Ring 5 ist allerdings identisch zu dem Zusammenwirken in den zuvor besprochenen Ausführungsbeispielen. Dabei kann - wie in den Figuren 12 und 14 erkennbar - selbstverständlich auch vorgesehen sein, dass die Gehäuseöffnungen 67 und zugehörigen Abdeckungen 80 unterschiedlich groß ausgeführt sind.

## Patentansprüche

1. Leuchte (1) aufweisend:
• ein Gehäuse (60) oder Gehäuseelement (25), welches eine Aufnahmeöffnung (31) zur Aufnahme zumindest eines Teils einer Linse (40) oder einer Abdeckung (70, 80) aufweist;
• eine an der Aufnahmeöffnung (31) befestigbare Linse (40) oder Abdeckung (70, 80);
wobei die Aufnahmeöffnung (31) des Gehäuses (60) oder Gehäuseelements (25) einen hohlzylinderartigen Aufnahmebereich (30) bildet, in dem im montierten Zustand der Linse (40) oder Abdeckung (70, 80) ein rotationssymmetrischer Lagerungsbereich (50) der Linse (40) oder Abdeckung (70, 80) drehbar positioniert ist, und
wobei am Außenumfang des Lagerungsbereichs (50) der Linse (40) oder Abdeckung (70, 80) eine umlaufende Dichtung in Form eines O-Rings (5) angeordnet ist, welche zwischen dem Gehäuse (60) bzw. Gehäuseelement (25) und der Linse (40) oder Abdeckung (70, 80) wirksam ist,
**dadurch gekennzeichnet,**
**dass** der Lagerungsbereich (50) der Linse (40) oder Abdeckung (70, 80) eine erste umlaufende Nut (51) oder Einschnürung zur Aufnahme des O-Rings (5) in einer Ausgangsposition sowie axial versetzt dazu eine zweite umlaufende Nut (52) oder Einschnürung zur Aufnahme des O-Rings (5) in einer Montageposition aufweist,
wobei die erste und zweite umlaufende Nut (51, 52) oder Einschnürung durch eine einen Totpunkt (55) definierende Erhebung (53) voneinander getrennt sind und sich der O-Ring (5) beim Einsetzen der Linse (40) oder Abdeckung (70, 80) in den Aufnahmebereich (30) von der ersten umlaufenden Nut (51) oder Einschnürung über den Totpunkt (55) in die zweite umlaufende Nut (52) oder Einschnürung abrollt.

2. Leuchte nach Anspruch 1,
**dadurch gekennzeichnet,**
**dass** die Erhebung (53) eine von der ersten umlaufenden Nut (51) oder Einschnürung zu dem Totpunkt (55) führende Rampe bildet.

3. Leuchte nach Anspruch 2,
**dadurch gekennzeichnet,**
**dass** die Erhebung (53) zusätzlich eine von der zweiten umlaufenden Nut (52) oder Einschnürung zu dem Totpunkt (55) führende weitere Rampe bildet,
wobei vorzugsweise diese weitere Rampe steiler ausgeführt ist als die von der ersten umlaufenden Nut (51) oder Einschnürung zu dem Totpunkt (55) führende Rampe,
und wobei besonders bevorzugt die Erhebung (53) etwa sägezahnartig ausgebildet ist.

4. Leuchte nach einem der vorherigen Ansprüche,
**dadurch gekennzeichnet,**
**dass** der Aufnahmebereich (30) des Gehäuses (609 bzw. Gehäuseelements (25) an einer Umfangswand (32) der Aufnahmeöffnung (31) einen nach innen ragenden Vorsprung (35) oder Kragen aufweist, der ein Abrollen des O-Rings (5) entlang des Lagerungsbereichs (50) der Linse (40) oder Abdeckung (70, 80) unterstützt.

5. Leuchte nach einem der vorherigen Ansprüche,
**dadurch gekennzeichnet,**
**dass** an einem über das Gehäuse (60) oder Gehäuseelement (25) nach außen überstehenden Bereich der Linse (40) oder Abdeckung (70, 80) ein oder mehrere Einbuchtungen (48, 49) ausgebildet sind, welche ein Drehen der in das Gehäuse (60) oder Gehäuseelement (25) eingesetzten Linse (40) oder Abdeckung (70, 80) und/oder ein Entnehmen der Linse (40) oder Abdeckung (70, 80) mit Hilfe eines Werkzeugs ermöglichen,
wobei die Einbuchtungen (48, 49) vorzugsweise schlitzartig ausgebildet sind,
und wobei besonders bevorzugt der überstehende Bereich der Linse (40) oder Abdeckung (70, 80) einen Kragen (46) aufweist, wobei zumindest ein Teil der Einbuchtungen (48, 49) insbesondere am Außenumfang des Kragens (46) ausgebildet sind.

6. Leuchte nach einem der vorherigen Ansprüche,
**dadurch gekennzeichnet,**
**dass** die Leuchte (1) ferner ein in dem Gehäuse angeordnetes Leuchtmittel aufweist und die Linse (40) zur Abgabe des von dem Leuchtmittel erzeugten Lichts vorgesehen ist;
wobei die Leuchte (1) vorzugsweise mehrere Linsen (4) mit zugehörigen Leuchtmitteln aufweist.

7. Leuchte nach Anspruch 6,
**dadurch gekennzeichnet,**
**dass** die Linse oder Linsen (40) dazu ausgebildet sind, das von den zugehörigen Leuchtmitteln abgegebene Licht asymmetrisch in eine Abstrahlrichtung (A) abzustrahlen.

8. Leuchte nach Anspruch 7,
**dadurch gekennzeichnet,**
**dass** es sich um eine Rettungsleuchte handelt, wobei die Linse oder Linsen (40) Notlichtlinsen sind, welche dazu ausgebildet sind, das Licht zur Beleuchtung eines Rettungswegs abzustrahlen.

9. Rettungsleuchte nach Anspruch 8,
**dadurch gekennzeichnet,**
**dass** es sich um eine Rettungszeichenleuchte handelt, welche zusätzlich zu dem oder den Leuchtmitteln für die Rettungswegbeleuchtung weitere Leuchtmittel aufweist, mit deren Licht ein Rettungswegsymbol beleuchtet dargestellt wird.

10. Rettungszeichenleuchte nach Anspruch 9,
**dadurch gekennzeichnet,**
**dass** diese ein Lichtleiterelement (10) aufweist, welches einen plattenförmigen Lichtleiter (20) bildet, in den das Licht der zusätzlichen Leuchtmittel eingekoppelt wird,
wobei an zumindest einer Flachseite (21) des Lichtleiters (20) ein Piktogrammelement (90) angeordnet und der Lichtleiter (20) dazu ausgebildet ist, das eingekoppelte Licht zu verteilen und über die Flachseite (21) verteilt abzugeben, um das Piktogrammelement (90) zu beleuchten.

11. Rettungszeichenleuchte nach Anspruch 10,
**dadurch gekennzeichnet,**
**dass** die Notlichtlinse(n) (40) an einer Halterung für den Lichtleiter (20) seitlich neben diesem angeordnet ist bzw. sind.

12. Rettungszeichenleuchte nach Anspruch 10 oder 11,
**dadurch gekennzeichnet,**
**dass** das Lichtleiterelement (10) zusätzlich auch einen Teil des Gehäuses (60) oder eine Abdeckung (25) für das Gehäuse (60) der Leuchte (100) bildet, wobei vorzugsweise das Lichtleiterelement (10) das Gehäuseelement bildet, an dem die Notlichtlinse(n) (40) angeordnet ist bzw. sind.

13. Leuchte nach einem der vorherigen Ansprüche,
**dadurch gekennzeichnet,**
**dass** die Leuchte (1) ferner ein in dem Gehäuse angeordnetes Sensorelement aufweist, welches im Bereich der Aufnahmeöffnung (31) positioniert ist,
wobei es sich bei dem Sensorelement bevorzugt um ein einen Kamerasensor oder einen PIR-Sensor handelt und die Linse (40) als Optik für das Sensorelement dient.

14. Leuchte nach einem der vorherigen Ansprüche,
**dadurch gekennzeichnet,**
**dass** die Leuchte (1) ferner ein in dem Gehäuse angeordnetes Wartungs- oder Konfigurationselement (75), beispielsweise eine Sicherung, eine Batterie, einen Schalter zum Einstellen von Parametern oder ein Speicherelement aufweist, wobei das Wartungs- oder Konfigurationselement über die mit der Abdeckung (70, 80) verschlossene Aufnahmeöffnung (31) zugänglich ist.

15. Leuchte nach einem der vorherigen Ansprüche,
**dadurch gekennzeichnet,**
**dass** die Leuchte (1) ferner ein in dem Gehäuse angeordnetes Kommunikationsmodul, z.B. eine NFC-Antenne oder ein Bluetooth-Modul aufweist, wobei das Kommunikationsmodul über die mit der Abdeckung (70, 80) verschlossene Aufnahmeöffnung (31) zugänglich ist.

## Claims

1. Luminaire (1) comprising:
• a housing (60) or housing element (25) having a receiving opening (31) for receiving at least part of a lens (40) or a cover (70, 80);
• a lens (40) or cover (70, 80) that can be attached to the receiving opening (31);
wherein the receiving opening (31) of the housing (60) or housing element (25) forms a hollow cylindrical receiving area (30) in which, in the mounted state of the lens (40) or cover (70, 80), a rotationally symmetrical bearing portion (50) of the lens (40) or cover (70, 80) is rotatably positioned, and
wherein a circumferential seal in the form of an O-ring (5) is arranged on the outer circumference of the bearing portion (50) of the lens (40) or cover (70, 80), which seal is effective between the housing (60) or housing element (25) and the lens (40) or cover (70, 80),
**characterized in that**
the bearing portion (50) of the lens (40) or cover (70, 80) has a first circumferential groove (51) or constriction for receiving the O-ring (5) in an initial position and, axially offset thereto, a second circumferential groove (52) or constriction for receiving the O-ring (5) in a mounting position,
wherein the first and second circumferential grooves (51, 52) or constriction are separated from each other by a projection (53) defining a dead point (55), and the O-ring (5) rolls into the receiving area (30) from the first circumferential groove (51) or constriction via the dead point (55) into the second circumferential groove (52) when the lens (40) or cover (70, 80) is inserted into the receiving area (30).

2. Luminaire according to claim 1,
**characterized in that**
the projection (53) forms a ramp leading from the first circumferential groove (51) or constriction to the dead point (55).

3. Luminaire according to claim 2,
**characterized in that**
the projection (53) additionally forms a further ramp leading from the second circumferential groove (52) or constriction to the dead point (55),
wherein this further ramp is preferably steeper than the ramp leading from the first circumferential groove (51) or constriction to the dead point (55),
and wherein the projection (53) is particularly preferably designed in a sawtooth-like manner.

4. Luminaire according to one of the previous claims,
**characterized in that**
the receiving area (30) of the housing (60) or housing element (25) has an inwardly projecting protrusion (35) or collar on a peripheral wall (32) of the receiving opening (31), which supports the rolling of the O-ring (5) along the bearing portion (50) of the lens (40) or cover (70, 80).

5. Luminaire according to one of the previous claims,
**characterized in that**
one or more indentations (48, 49) are formed on a region of the lens (40) or cover (70, 80) that protrudes outward beyond the housing (60) or housing element (25), which indentations enable the lens (40) or cover (70, 80) inserted into the housing (60) or housing element (25) to be rotated and/or the lens (40) or cover (70, 80) to be removed with the aid of a tool,
wherein the indentations (48, 49) are preferably slotted,
and wherein, most preferably the protruding region of the lens (40) or cover (70, 80) has a collar (46), wherein at least some of the indentations (48, 49) are formed in particular on the outer circumference of the collar (46).

6. Luminaire according to one of the previous claims,
**characterized in that**
the luminaire (1) further comprises a light source arranged in the housing and the lens (40) is provided for emitting the light generated by the light source;
wherein the luminaire (1) preferably comprises a plurality of lenses (4) with associated light sources.

7. Luminaire according to claim 6,
**characterized in that**
the lens or lenses (40) are designed to emit the light emitted by the associated light sources asymmetrically in a direction of emission (A).

8. Luminaire according to claim 7,
**characterized in that**
it is an emergency luminaire, wherein the lens or lenses (40) are emergency light lenses which are designed to emit light for illuminating an escape route.

9. Emergency sign according to claim 8,
**characterized in that**
it is an emergency exit sign which, in addition to the light source or light sources for emergency route illumination, comprises further light sources whose light illuminates an emergency route symbol.

10. Emergency exit sign according to claim 9,
**characterized in that**
it comprises a light guide element (10) which forms a plate-shaped light guide (20) into which the light from the additional light source is coupled,
wherein a pictogram element (90) is arranged on at least one flat side (21) of the light guide (20) and the light guide (20) is designed to distribute the coupled light and emit it distributed via the flat side (21) in order to illuminate the pictogram element (90).

11. Emergency exit sign according to claim 10,
**characterized in that**
the emergency sign lens(es) (40) is/are arranged on a holder for the light guide (20) next to the side of the latter.

12. Emergency exit sign according to claim 10 or 11,
**characterized in that**
the light guide element (10) additionally also forms part of the housing (60) or a cover (25) for the housing (60) of the luminaire (100), wherein the light guide element (10) preferably forms the housing element on which the emergency light lens(es) (40) is/are arranged.

13. Luminaire according to one of the preceding claims,
**characterized in that**
the luminaire (1) further comprises a sensor element arranged in the housing, which is positioned in the area of the receiving opening (31),
wherein the sensor element is preferably a camera sensor or a PIR sensor, and the lens (40) serves as optics for the sensor element.

14. Luminaire according to one of the previous claims,
**characterized in that**
the luminaire (1) further comprises a maintenance or configuration element (75) arranged in the housing, for example a fuse, a battery, a switch for setting parameters, or a memory element, wherein the maintenance or configuration element is accessible via the receiving opening (31) closed by the cover (70, 80).

15. Luminaire according to one of the preceding claims,
**characterized in that**
the luminaire (1) further comprises a communication module, e.g. an NFC antenna or a Bluetooth module, arranged in the housing, wherein the communication module is accessible via the receiving opening (31) closed by the cover (70, 80).

## Revendications

1. **Luminaire (1) comprenant:**
∘ un boîtier (60) ou élément de boîtier (25) comportant une ouverture de réception (31) destinée à recevoir au moins une partie d'une lentille (40) ou d'un couvercle (70, 80) ;
∘ une lentille (40) ou un couvercle (70, 80) pouvant être fixé(e) au niveau de l'ouverture de réception (31) ;
où l'ouverture de réception (31) du boîtier (60) ou de l'élément de boîtier (25) forme une zone de réception de forme cylindrique creuse (30) dans laquelle, à l'état monté de la lentille (40) ou du couvercle (70, 80), une partie de logement rotationnellement symétrique (50) de la lentille (40) ou du couvercle (70, 80) est positionnée de manière rotative,
et où un joint périphérique sous la forme d'un joint torique (5) est disposé sur la circonférence extérieure de la partie de logement (50) de la lentille (40) ou du couvercle (70, 80), ce joint assurant l'étanchéité entre le boîtier (60) ou l'élément de boîtier (25) et la lentille (40) ou le couvercle (70, 80),
**caractérisé en ce que** la partie de logement (50) de la lentille (40) ou du couvercle (70, 80) comporte une première rainure périphérique (51) ou constriction pour loger le joint torique (5) dans une position initiale et, décalé axialement par rapport à celle-ci, une deuxième rainure périphérique (52) ou constriction pour loger le joint torique (5) dans une position de montage,
**la première et la deuxième rainures périphériques (51, 52)** ou constrictions étant séparées par une saillie (53) définissant un point mort (55), et **le joint torique (5)** se déployant de la première rainure périphérique (51) ou constriction par-dessus le point mort (55) jusque dans la deuxième rainure périphérique (52) ou constriction lors de l'insertion de la lentille (40) ou du couvercle (70, 80) dans la zone de réception (30).

2. **Luminaire selon la revendication 1, caractérisé en ce que** la saillie (53) forme une rampe menant de la première rainure périphérique (51) ou constriction jusqu'au point mort (55).

3. **Luminaire selon la revendication 2, caractérisé en ce que** la saillie (53) forme en outre une autre rampe menant de la deuxième rainure périphérique (52) ou constriction jusqu'au point mort (55),
où cette autre rampe est de préférence configurée avec une inclinaison plus raide que la rampe menant de la première rainure périphérique (51) ou constriction jusqu'au point mort (55),
et où, de manière particulièrement préférée, la saillie (53) possède une forme sensiblement en dent de scie.

4. **Luminaire selon l'une des revendications précédentes, caractérisé en ce que** la zone de réception (30) du boîtier (60) ou de l'élément de boîtier (25) comporte, sur une paroi périphérique (32) de l'ouverture de réception (31), une saillie (35) ou une collerette s'étendant vers l'intérieur qui facilite le déploiement du joint torique (5) le long de la partie de logement (50) de la lentille (40) ou du couvercle (70, 80).

5. **Luminaire selon l'une des revendications précédentes, caractérisé en ce que**, sur une zone de la lentille (40) ou du couvercle (70, 80) faisant saillie vers l'extérieur par rapport au boîtier (60) ou à l'élément de boîtier (25), une ou plusieurs échancrures (48, 49) sont formées, qui permettent de faire pivoter la lentille (40) ou le couvercle (70, 80) inséré(e) dans le boîtier (60) ou l'élément de boîtier (25) et/ou de retirer la lentille (40) ou le couvercle (70, 80) à l'aide d'un outil,
**les échancrures (48, 49)** étant de préférence de forme sensiblement en fente,
et la zone faisant saillie de la lentille (40) ou du couvercle (70, 80) comportant particulièrement de préférence un col (46), au moins une partie des échancrures (48, 49) étant formée sur la circonférence extérieure du col (46).

6. **Luminaire selon l'une des revendications précédentes, caractérisé en ce que** le luminaire (1) comporte en outre une source de lumière agencée dans le boîtier, et la lentille (40) est destinée à émettre la lumière produite par cette source de lumière ;
**le luminaire (1)** comportant de préférence plusieurs lentilles (40) avec leurs sources de lumière associées.

7. **Luminaire selon la revendication 6, caractérisé en ce que** la ou les lentilles (40) sont conçues pour émettre la lumière émise par les sources de lumière associées de façon asymétrique dans une direction de rayonnement (A).

8. **Luminaire selon la revendication 7, caractérisé en ce qu'**il s'agit d'un luminaire de secours, la ou les lentilles (40) étant des lentilles d'éclairage de secours conçues pour émettre la lumière afin d'éclairer une voie d'évacuation.

9. **Luminaire de secours selon la revendication 8, caractérisé en ce qu'**il s'agit d'un luminaire de signalisation de secours qui comporte, en plus de la ou des sources de lumière destinées à l'éclairage de la voie d'évacuation, d'autres sources de lumière dont la lumière éclaire un symbole de voie d'évacuation.

10. **Luminaire de signalisation de secours selon la revendication 9, caractérisé en ce qu'**il comporte un élément guide de lumière (10) qui forme un guide de lumière en forme de plaque (20) dans lequel la lumière des sources de lumière supplémentaires est injectée,
**où** sur au moins une face plane (21) du guide de lumière (20) est disposé un élément pictogramme (90) et le guide de lumière (20) est conçu pour répartir la lumière injectée et l'émettre de façon distribuée par ladite face plane (21) afin d'éclairer l'élément pictogramme (90).

11. **Luminaire de signalisation de secours selon la revendication 10, caractérisé en ce que** la ou les lentilles de secours (40) sont disposées sur un support pour le guide de lumière (20), latéralement à côté de celui-ci.

12. **Luminaire de signalisation de secours selon la revendication 10 ou 11, caractérisé en ce que** l'élément guide de lumière (10) forme en outre une partie du boîtier (60) ou un couvercle (25) pour le boîtier (60) du luminaire (100), **cet élément guide de lumière (10)** formant de préférence l'élément de boîtier sur lequel la ou les lentilles de secours (40) sont disposées.

13. **Luminaire selon l'une des revendications précédentes, caractérisé en ce que** le luminaire (1) comporte en outre un élément de détection agencé dans le boîtier, lequel est positionné dans la zone de l'ouverture de réception (31),
**ledit élément de détection** étant de préférence un capteur de type caméra ou un capteur PIR, et la lentille (40) servant d'optique audit élément de détection.

14. **Luminaire selon l'une des revendications précédentes, caractérisé en ce que** le luminaire (1) comporte en outre un élément de maintenance ou de configuration (75) agencé dans le boîtier, par exemple un fusible, une batterie, un commutateur pour le réglage de paramètres ou un élément de mémoire, **ledit élément de maintenance ou de configuration** étant accessible via l'ouverture de réception (31) fermée par le couvercle (70, 80).

15. **Luminaire selon l'une des revendications précédentes, caractérisé en ce que** le luminaire (1) comporte en outre un module de communication, par exemple une antenne NFC ou un module Bluetooth, agencé dans le boîtier, **ledit module de communication** étant accessible via l'ouverture de réception (31) fermée par le couvercle (70, 80).
